# FASCICULE DE BREVET EUROPEEN

(11) **EP 0 174 217 B1**
(45) Date de publication et mention de la délivrance du brevet: **12.10.1988**
(21) Numéro de dépôt: 85401294.5
(22) Date de dépôt: 26.06.1985
(51) Int. Cl.: A43B 5/06, A43B 13/18, A43B 13/14

(54) **Chaussure perfectionnée notamment pour la pratique d'un sport**
Schuh, insbesondere für Sportausführung
Shoe, in particular for practising a sport

(30) Priorité: 02.08.1984 FR 8412262
(43) Date de publication de la demande: 12.03.1986
(73) Titulaire: Colombel, Bernard, F-35590 Saint Gilles l'Hermitage (FR)
(72) Inventeur: Noel, Xavier Marie, F-35500 Erbree - Vitre (FR); Colombel, Bernard, F-35590 Saint Gilles (FR)
(74) Mandataire: Caunet, Jean

(56) Documents cités:
- DE-C- 816 967
- FR-A- 871 303
- FR-A- 2 220 128
- FR-A- 2 432 279
- GB-A- 2 037 569
- US-A- 4 120 103

## Description

La présente invention concerne une chaussure perfectionnée notamment pour la pratique d'un sport.

Comme toutes les chaussures connues de ce type, elle comprend une tige montée sur un semelage, lequel présente une semelle d'usure en bout de pied reliée à un talon par une cambrure commençant à l'articulation métatarso phalangienne.

Pour la pratique d'un sport et notamment de la course à pied sur longue distance, le marathon par exemple, il est important que la chaussure protège confortablement le pied, assure un appui au sol ainsi qu'une statique du corps et un maintien en ligne aussi parfaits que possible, contribue à un accrochage sur le terrain permettant l'élan sans glissement et ne nécessite qu'une consommation minimale d'énergie pour sa pliure et son adaptation à l'évolution morphologique du pied lors de la course.

Le brevet GB-A-2 037 569 décrit une chaussure dans laquelle la semelle avant montage au repos présente un bout relevé de 20 à 27°. Toutefois ce n'est pas pour que la chaussure finie présente elle-même un bout relevé. En effet, lors du montage de la tige sur la semelle, celle-ci est aplatie, à seule fin qu'elle soit précontrainte pour réduire l'effort de flexion et ainsi le risque de rupture ou fissure qui peuvent apparaître lors de l'utilisation de la chaussure.

La présente invention poursuit donc le but exposé ci-dessus et à cet effet, le semelage est fortement plié entre la semelle d'usure et la cambrure pour que le bout de pied soit relevé de 40 à 65°, de préférence 55°, lorsque la chaussure repose sur le sol par son talon et son articulation métatarso phalangienne et qu'ainsi, pendant la course, le pied chaussé s'enroule comme un pneu.

La tige est limitée à un avant pied et un contrefort qui sont bordés par des "garants" transversaux et entre lesquels le pied est libre, un laçage traversant les oeillets de ces garants pour s'étendre entre eux contre le pied et les maintenir rapprochés sans serrage.

Le laçage comporte deux brins inférieurs s'étendant le long du pied et deux brins supérieurs croisés sur le cou-de-pied.

Divers autres caractéristiques et avantages de l'invention ressortent d'ailleurs de la description détaillée qui suit.

Des formes de réalisation et des variantes de l'objet de l'invention sont représentées, à titre d'exemples non limitatifs, sur le dessin annexé.

Sur ce dessin:
- la figure 1 est une perspective illustrant une première forme de réalisation de la chaussure ,conforme à l'invention.
- la figure 2 est une élévation et la figure 3 une vue de dessous de la chaussure selon la figure 1.
- les figures 4 et 5 sont des vues analogues à la figure 1, illustrant deux autres formes de réalisation de la chaussure.

Ainsi que cela ressort clairement des figures 1 à 5, la chaussure comporte une tige 1 montée sur un semelage 2. Le semelage 2 présente une semelle d'usure 3 reliée par une cambrure 4 à un talon 5. La semelle d'usure 3 s'étend sous le bout du pied de l'extrémité des doigts jusqu'à l'articulation métatarso phalangienne 6.

Comme le montre plus précisément la figure 2, le semelage 2 est fortement plié à l'endroit de l'articulation métatarsophalangienne 6 de façon que le bout de pied 20 soit relevé lorsque la chaussure repose sur le sol par son talon 5 et la nervure 19. Dans l'exemple représenté, la semelle 3 en bout de pied forme avec le sol un angle A égal à 55° et avec la cambrure 4 un angle B égal à 115°. Bien entendu, l'angle A peut varier entre 40 et 65° et l'angle B entre 100 et 140°.

De plus, la semelle 3 est incurvée légèrement convexe.

Il résulte de cette forme particulière du bout de pied, que pendant la course, le pied chaussé s'enroule sur le sol comme un pneu sans avoir à fournir d'effort pour déformer le semelage 2 et le reste de la chaussure.

En outre, il peut être avantageux de faciliter la pliure du semelage 2 à l'endroit de l'articulation métatarso phalangienne 6. A cet effet, une charnière 21 est disposée suivant ette articulation et formée, de préférence, par amincissement du semelage (figure 2).

Ainsi que cela ressort maintenant des figures 4 et 5, la tige 1 est limitée à un avant-pied 20 et à un contrefort 22 bordés par des garants transversaux 23 et 24 respectivement. Entre ces garants, la chaussure est limitée au semelage 2 de sorte que l'aération du pied est totale et que tout produit étranger (eau, sable, gravillon, herbe...) qui pourrait y pénétrer ne peut pas y séjourner par piègeage de la tige et en plus, ne risque pas de blesser le dessous du pied étant donné que les appuis se font par le talon et le bout dudit pied.

Ces garants 23 et 24 sont munis d'oeillets 25 et 26 respectivement pour la mise en place d'un laçage s'étendant contre le pied entre l'avant-pied 20 et le contrefort 22 de la chaussure. En outre, ce laçage est établi de façon à limiter ceux-ci en état d'éloignement maximal pour éviter que le pied se déchausse pendant la course et, cependant, à laisser le pied s'articuler et la chaussure suivre en s'enroulant sans consommation d'énergie, en raison de la suppression de toute déformation. Il s'agit donc d'un laçage pouvant jouer pendant la course sans risque de perte de la chaussure.

Dans la première forme de réalisation selon la figure 1, le laçage est classique et s'étend en travers du cou de pied, car la tige est complète.

Mais dans les deux autres formes de réalisation des figures 4 et 5, le laçage est différent puisque, selon une caractéristique particulière et avantageuse, la tige est limitée à l'avant-pied 21 et au contrefort 22.

Suivant la deuxième forme de réalisation illustrée par la figure 4, le laçage comprend, d'une part, deux brins inférieurs 27, 28 s'étendant le long du pied de chaque côté de celui-ci et, d'autre part, deux brins supérieurs 29, 30 croisés sur le cou de pied en entourant la cheville par dessus. Les brins 27 à 30 traversent les oeillets 25 du garant avant 23 d'une façon sinueuse pour former frein, tandis que ces brins ne traversent qu'un ou deux oeillets 26 du garant arrière 24 pour former derrière le contrefort 22 des sortes de brides 31 et 32 pouvant jouer et maintenues en place à travers un tirant 33. Ainsi, lors de la course, le laçage n'entrave pas la déformation de la chaussure, mais au repos il maintient l'avant-pied 21 et le contrefort 22 contre le pied afin que celui-ci ne puisse pas se déchausser inopinément. Bien entendu, il faut pour cela regler le serrage du lacet dont les deux extrémités sont reliées à cet effet par une rosette 34.

Suivant la troisième forme de réalisation illustrée par la figure 5, le laçage comprend les deux brins inférieurs 27, 28 précités et deux brins supérieurs 35, 36 s'étendant, comme les précédents, des deux côtés du pied sans se croiser. Cette disposition convient également bien que les brins 35 et 36 ne soient pas croisés, mais il est bien évident que la disposition précédente (figure 4) soit préférable. De toute façon, ce lacet 27, 28, 35, 36 (figure 5) est monté, relativement à l'avant-pied 21 et au contrefort 22, comme le lacet 27 à 30.

## Revendications

1. Chaussure notamment pour la pratique d'un sport, comprenant une tige (1) montée sur un semelage (2) qui présente une semelle d'usure (3) dont le bout de pied (20) relié par une cambrure (4) à un talon (5) est relevé, caractérisée:
- en ce qu'après montage de la tige (1) sur le semelage (2), le bout de pied (20) de la chaussure est relevé sans précontrainte lorsque le semelage repose sur le sol par son talon (5) et son articulation métarso phalangienne (6) et qu'ainsi, pendant la course, le pied chaussé s'enroule comme un pneu,
- et en ce que la semelle d'usure en bout de pied (3) forme avec le sol, approximativement à l'endroit de l'articulation metatarsophalangienne un angle (A) compris entre 40° et 65°, de préférence égal à 55°, lorsque cette chaussure repose sur ledit sol.

2. Chaussure selon la revendication 1, caractérisée en ce que la semelle d'usure en bout de pied (3) forme avec la cambrure (4) un angle (B) compris entre 100 et 140°, de préférence égal à 115°.

3. Chaussure selon la revendication 1 ou 2, caractérisé en ce que la tige (1) est limitée à un avant pied (20) et un contrefort (22) qui sont bordés par des ""garants" transversaux (23,24) et entre lesquels le pied est libre, un laçage (27 à 30; 27,28,35,36) traversant les oeillets (25, 26) de ces garants pour s'étendre entre eux contre le pied et les maintenir rapprochés sans serrage.

4. Chaussure selon la revendication 3, caractérisée en ce que le laçage comporte deux brins inférieurs (27, 28) s'étendant le long du pied et deux brins supérieurs (29, 30) croisés sur le cou-de-pied.

5. Chaussure selon la revendication 3, caractérisée en ce que le laçage comporte quatre brins longitudinaux (27, 28, 35, 36) s'étendant des deux côtés du pied, en haut et en bas.

## Claims

1. A shoe, particularly for practising a sport, with an upper (1) mounted on a shoe sole (2) comprising an outer sole (3), whose toe end (20) connected by a shank (4) to a heel (5) is raised, characterized:
- in that after mounting the upper (1) on the sole (2), the toe end (20) of the shoe is raised without prestressing when the sole rests on the ground by its heel (5) and its metatarso phalangeal joint (6) and thus, during the race, the foot in the shoe bends around like a tyre,
- and in that the outer sole at the toe end (3) forms with the ground, approximately where the metatarso phalangeal joint is located, an angle (A) comprised between 40 and 65°, preferably equal to 55°, when said shoe rests on the ground.

2. A shoe according to claim 1, characterized in that the outer sole at the toe end (3) forms with the shank (4) an angle (B) comprised between 100 and 140°, preferably equal to 115°.

3. A shoe according to claim 1 or 2, characterized in that the upper (1) is limited to a fore foot (20) and a back puff (22) which are bordered by transverse "strips" (23, 24) and between which the foot is free, a lacing (27 to 30; 27, 28, 35, 36) going through the eyelets (25, 26) of these strips in order to extend between them against the foot and maintain them close without tightening.

4. A shoe according to claim 3, characterized in that the lacing comprises two lower strands (27, 28) extending along the foot and two upper strands (29, 30) crossed on the instep.

5. A shoe according to claim 3, characterized in that the lacing comprises four longitudinal strands (27, 28, 35, 36) extending on both sides of the foot, at the top and at the bottom.

## Patentansprüche

1. Schuh, insbesondere zur Ausübung von Sport, umfassend einen Schaft (1), der an einer eine Laufsohle (3) aufweisenden Sohlung (2) angebracht ist, wobei die über eine Wölbung (4) mit einem Absatz (5) verbundene Fußspitze (20) hochgezogen ist, dadurch gekennzeichnet:
- daß nach der Montage des Schaftes (1) auf der Sohlung (2) die Fußspitze (20) des Schuhs ohne Vorspannung hochgezogen ist, wenn die Sohlung mit ihrem Absatz (5) auf dem Boden ruht, und sich sein Mittelfuß-Zehenglied-Gelenk (6) und damit während des Laufens der Fuß im Schuh wie ein Reifen einrollt,
- und daß die Laufsohle (3) an der Fußspitze etwa an der Stelle des Mittelfuß-Zehenglied-Gelenks mit dem Boden einen Winkel (A) zwischen 40 und 65°, vorzugsweise von 55⁰, einschließt, wenn dieser Schuh auf dem Boden ruht.

2. Schuh nach Anspruch 1, dadurch gekennzeichnet, daß die Laufsohle (3) an der Fußspitze mit der Wölbung (4) einen Winkel (B) zwischen 100 und 140°, vorzugsweise von 115°, einschließt.

3. Schuh nach Anspruch 1 oder 2, dadurch gekennzeichnet, daß der Schaft (1) auf einen Vorfuß (20) und eine Kappe (22) beschränkt ist, die von querlaufenden "Sicherungselementen" (23, 24) umrandet sind und zwischen denen der Fuß frei ist, wobei eine Schnürung (27 bis 30; 27, 28, 35, 36) durch die Ösen (25, 26) dieser Sicherungselemente geht, um sich zwischen ihnen gegen den Fuß zu spannen und sie ohne Klemmen zusammenzuhalten.

4. Schuh nach Anspruch 3, dadurch gekennzeichnet, daß die Schnürung zwei untere, sich entlang des Fußes erstreckende Stränge (27, 28) und zwei obere, über dem Rist gekreuzte Stränge (29, 30) umfaßt.

5. Schuh nach Anspruch3, dadurch gekennzeichnet, daß die Schnürung vier Längsstränge (27, 28, 35, 36) umfaßt, die sich zu beiden Seiten des Fußes oben und unten erstrecken.
